# FASCICULE DE BREVET EUROPEEN

(11) **EP 1 845 235 B1**
(45) Date de publication et mention de la délivrance du brevet: **03.08.2011**
(21) Numéro de dépôt: 07105588.3
(22) Date de dépôt: 04.04.2007
(51) Int. Cl.: F01D 5/30

(54) **Dispositif de rétention axiale d'un flasque de disque de rotor de turbomachine**
Axiale Haltevorrichtung für eine Schaufeldeckplatte einer Turbinenscheibe
Device for axial retention of a turbomachine rotor disc cover plate

(30) Priorité: 10.04.2006 FR 0651286
(43) Date de publication de la demande: 17.10.2007
(73) Titulaire: SNECMA, 75015 Paris (FR)
(72) Inventeur: Garin, Fabrice, 91330 Yerres (FR); Judet, Maurice, 77190 Dammarie Les Lys (FR); Langevin, Thomas, 77190 Dammarie Les Lys (FR)
(74) Mandataire: Boura, Olivier

(56) Documents cités:
- EP-A- 1 498 579
- EP-B1- 0 921 272
- US-A- 4 304 523
- US-A- 5 622 475

## Description

### Arrière-plan de l'invention

La présente invention concerne un dispositif de rétention axiale d'un flasque annulaire contre une face radiale d'un disque de rotor de turbomachine.

Elle concerne plus précisément un perfectionnement apporté au dispositif de rétention décrit dans la demande de brevet EP 1 498 579 A1 déposée par la demanderesse. Un tel dispositif permet de retenir un flasque annulaire contre une face radiale d'un disque de rotor, ledit disque présentant dans la face radiale un évidement annulaire délimité par plusieurs parois dont l'une est formée par la face interne d'une bride qui s'étend radialement vers l'extérieur, et ledit flasque présentant, dans sa partie radialement intérieure, une base annulaire en appui contre la paroi radialement extérieure de l'évidement et un pied qui s'étend radialement vers l'intérieur dans l'évidement du disque à partir de la base. Selon cette invention, le dispositif de rétention comporte en outre une bague de retenue sous forme de jonc fendu disposé dans l'évidement du disque de rotor, ce jonc ayant une face axialement externe qui est en appui contre une face axialement interne de la bride, une face axialement interne qui est en appui contre une face axialement externe du pied, et une face radialement extérieure qui est en appui contre une face radialement intérieure de la base du flasque.

Ce dispositif de rétention, et notamment la bague de retenue, est simple à réaliser, peu coûteux et permet de faciliter le montage et le démontage des pièces. II présente toutefois certains inconvénients. En particulier, lors du fonctionnement, le flasque subit une poussée axiale qui a pour conséquence un risque de basculement du jonc de retenue vers l'extérieur de l'évidement du disque de rotor. Ce basculement du jonc de retenue peut alors conduire à des problèmes d'usure par matage du disque de rotor avec un risque d'éclatement de celui-ci. Le basculement du jonc peut également provoquer après usure par matage à son désengagement de l'évidement et ainsi conduire le flasque à sortir de son logement.

EP-A-1 498 579 décrit un dispositif de rétention selon le préambule de la revendication 1.

### Objet et résumé de l'invention

La présente invention a donc pour but principal de pallier de tels inconvénients en proposant un dispositif de rétention axiale d'un flasque de disque de rotor permettant d'éviter tout risque de basculement du jonc de retenue.

Ce but est atteint grâce à un dispositif de rétention selon la revendication 1.

Les forces axiales qui s'exercent sur la bague de retenue sont dues au montage avec précontrainte du flasque sur le disque de rotor. Le décalage radial entre ces forces provient du fait qu'il est nécessaire de faire passer le pied du flasque au-dessus de la bride du disque lors du montage et du démontage du flasque. Quant à la force radiale qui s'applique sur la face radialement extérieure de la bague, elle provient de la force centrifuge résultant de la rotation du disque de rotor. En réalisant une découpe annulaire au niveau de la face radialement extérieure de la bague de retenue, il est possible de décaler axialement la direction de la force radiale s'appliquant sur cette face pour ainsi compenser le couple de rotation créé par le décalage radial entre les forces axiales. De la sorte, on peut obtenir un équilibre mécanique des forces s'appliquant sur les différentes faces de la bague de retenue qui permet d'empêcher son basculement lors du fonctionnement.

Le plan radial dans lequel est située la force radiale résultant de l'appui de la face radialement extérieure de la bague de retenue contre la face radialement intérieure de la base du flasque est de préférence disposé entre les faces axialement externe et interne de la bague de retenue.

De préférence, une portion radialement intérieure de la bague de retenue loge dans une rainure ménagée derrière la bride du disque de rotor.

L'invention a également pour objet une turbine et une turbomachine comportant au moins un dispositif de rétention tel que défini précédemment.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
- la figure 1 est une vue partielle et en perspective d'un dispositif de rétention d'un flasque de disque de rotor de turbomachine selon l'invention ; et
- la figure 2 est une vue partielle du dispositif de la figure 1 selon une coupe contenant l'axe de rotation du disque de rotor.

### Description détaillée d'un mode de réalisation

Sur les figures est représenté partiellement un disque 1 de turbomachine, par exemple un disque de rotor de turbine haute-pression.

Le disque 1 comporte une pluralité d'alvéoles 2 sensiblement axiales qui sont chacune destinées à recevoir un pied d'aube (non représenté). Un flasque annulaire 3 monté contre une face 4 du disque permet d'immobilier axialement les aubes sur le disque. Une portion radialement intérieure 5 du flasque 3 loge dans un évidement annulaire 6 ménagé dans la face 4 du disque et y est immobilisée par une bague de retenue qui se présente sous la forme d'un jonc 7 fendu.

Dans la description qui suit, les termes « intérieur » et « extérieur » désignent une paroi ou une face respectivement proche ou éloignée de l'axe de rotation du disque 1, et les termes « interne » et « externe » se réfèrent à une paroi ou face respectivement proche ou éloignée du plan médian du disque.

Comme représenté sur la figure 2, l'évidement annulaire 6 est délimité radialement à l'extérieur par une paroi 8 sensiblement cylindrique qui est raccordée par une surface concave 9 à une rainure annulaire 10, à section en U, disposée derrière une bride annulaire 11 du disque. Cette bride 11 s'étend radialement vers l'extérieur et présente un diamètre qui est légèrement supérieur au diamètre de l'épaulement 12 formé entre la surface concave 9 et le fond de la rainure 10.

Dans l'exemple illustré sur les figures, la rainure 10 et la bride 11 émergent sur la face 4 du disque 1. Toutefois, cette disposition n'est pas obligatoire pour la mise en oeuvre de l'invention.

La portion radialement intérieure 5 du flasque 3 comporte une base annulaire 13 qui s'étend dans l'évidement 6 du disque et qui présente une surface extérieure 14 cylindrique venant en appui contre la paroi cylindrique 8 du disque.

La portion radialement intérieure 5 du flasque 3 comporte également un pied 15 qui est disposé sous la base 13 et qui s'étend radialement vers l'intérieur. Afin de permettre l'introduction de la portion radialement intérieure 5 du flasque 3 dans l'évidement 6 lors de son montage ou de son démontage, le diamètre de l'alésage 16 du pied 15 est sensiblement égal ou légèrement supérieur à celui de la bride 11.

Le pied 15 de la portion radialement intérieure 5 du flasque 3 présente une face axialement externe 17 qui est disposée dans un plan radial passant par la rainure 10 au voisinage de l'épaulement 12. Cette face externe 17 se raccorde à la face radialement intérieure 25 de la base 13 et forme avec cette dernière une feuillure 18.

Le jonc de retenue 7 est disposé dans l'évidement 6 de sorte que sa portion radialement extérieure loge dans cette feuillure 18 et sa portion radialement intérieure vienne en partie dans la rainure 10.

Le jonc de retenue 7 présente une section droite sensiblement rectangulaire. Il comporte deux faces axiales parallèles entre elles et perpendiculaires à l'axe de rotation du disque 1, à savoir une face axialement externe 19 et une face axialement interne 20. En outre, au niveau de sa portion radialement extérieure logée dans la feuillure 18, le jonc présente une face radialement extérieure 21.

Comme représenté sur la figure 2, la face axialement externe 19 du jonc de retenue 7 est en appui contre une face axialement interne 22 de la bride 11. De ce contact axial découle une force de réaction dont la résultante est schématisée par la flèche F1. Cette force axiale F1 a une direction sensiblement axiale et est dirigée vers l'interne.

De même, la face axialement interne 20 du jonc de retenue 7 est en appui contre la face axialement externe 17 du pied 15 du flasque 3 dont la force de réaction résultante est schématisée par la flèche F2. Cette autre force axiale F2 a une direction sensiblement axiale et un sens opposé à celui de la force axiale F1, c'est-à-dire qu'elle est dirigée vers l'externe.

Comme cela sera expliqué par la suite, les forces axiales F1, F2 s'exerçant sur les faces axiales du jonc 7 sont dues au montage avec précontrainte du flasque 3 contre la face axiale 4 du disque 1.

Du fait de la disposition particulière des différents éléments du dispositif de rétention rendue nécessaire pour le montage et le démontage du flasque, on notera que la force axiale F1 est décalée radialement vers l'extérieur par rapport à l'autre force axiale F2 (ce décalage radial est schématisé par la longueur L sur la figure 2). En effet, sans un tel décalage radial L, il serait impossible de faire passer le pied 15 du flasque 3 au-dessus de la bride 11 lors du montage ou du démontage dudit flasque.

On notera également que les forces axiales F1 et F2 s'appliquent sur les faces axiales 19, 20 du jonc de retenue 7 selon des lignes disposées radialement de part et d'autre d'une ligne imaginaire axiale 24 passant par le centre de gravité du jonc schématisé par le point G sur la figure 2.

Quant à la face radialement extérieure 21 du jonc de retenue 7, elle est en appui contre la face radialement intérieure 25 de la base 13 du flasque 3 (cette face 25 est formée dans la feuillure 18). De ce contact radial découle une force de réaction dont la résultante est schématisée par la flèche F3 sur la figure 2. Cette force radiale F3 qui a une direction sensiblement radiale et qui est dirigée vers l'intérieur est due à la force centrifuge résultant de la rotation du disque 1 autour de son axe.

On notera que, du fait de la forme du jonc de retenue 7 et de sa disposition particulière par rapport au flasque 3 et à la bride 11 du disque, la force radiale F3 s'applique de préférence selon un plan radial qui est situé entre les deux faces axiales parallèles 19, 20 du jonc de retenue.

Du fait du décalage radial existant entre les forces axiales F1 et F2 s'exerçant sur les faces axiales 19, 20 du jonc de retenue 7 et de leur répartition par rapport à la ligne axiale 24 passant par le centre de gravité G du jonc, un risque existe que celui-ci bascule autour de son centre de gravité.

Afin d'éviter un tel risque, il est prévu, conformément à l'invention, que la face radialement extérieure 21 du jonc de retenue 7 présente une découpe (ou dépouille) annulaire 26 de telle sorte que la force radiale F3 résultant de l'appui de cette face 21 contre la face radialement intérieure 25 de la base 13 soit située dans un plan 27 décalé axialement par rapport à un plan radial 28 du jonc passant par son centre de gravité G.

En réglant la portée de la surface de contact entre la face radialement extérieure 21 du jonc de retenue 7 et la face radialement intérieure 25 de la base 13, il est ainsi possible d'obtenir un équilibre mécanique des forces F1 à F3 s'appliquant sur le jonc de retenue. Ce réglage s'effectue en réalisant une découpe annulaire 26 plus ou moins profonde (dans le sens axial) sur la face radialement extérieure 21 du jonc de retenue 7.

Comme représenté sur la figure 2, lorsque la force axiale F2 est décalée radialement vers l'extérieur par rapport à la force axiale F1, la découpe annulaire 26 est réalisée de telle sorte que la force radiale F3 est située dans un plan 27 décalé axialement vers la face axialement interne 20 du jonc de retenue 7 par rapport au plan radial 28 du jonc passant par son centre de gravité G. Ceci permet de créer un équilibre mécanique entre les forces F1 à F3 s'appliquant sur le jonc de retenue.

Bien entendu, dans une situation inverse, c'est-à-dire si la force axiale F2 était décalée radialement vers l'intérieur par rapport à la force axiale F1, la découpe annulaire serait réalisée de telle sorte que la force radiale F3 soit située dans un plan décalé axialement vers la face axialement externe 19 du jonc par rapport au plan radial 28 du jonc, toujours dans le but de créer un équilibre mécanique entre les forces F1 à F3 s'appliquant sur le jonc de retenue.

On notera que la présence d'une telle découpe annulaire 26 sur la face radialement extérieure 21 du jonc de retenue 7 présente un autre avantage qui est celui de pouvoir contrôler le bon positionnement du jonc de retenue après le montage du flasque en passant une cale dans la découpe.

On notera également que le montage et le démontage du flasque 3 s'effectue de la même manière que pour le dispositif de rétention décrit dans la publication EP 1 498 579 A1.

Brièvement, lors du montage ou du démontage du flasque, le jonc 7 est rétracté dans la rainure 10 à l'aide d'outils de compression. A cet effet, comme on le voit sur la figure 1, la bride 11 et le jonc 7 présentent en correspondance une pluralité d'encoches (29 sur la bride 11 et 30 sur le jonc) dans lesquelles on positionne les griffes d'outils de compression.

Avant de mettre en place le flasque 3, on introduit le jonc 7 dans l'évidement 6, sa partie radialement intérieure étant de préférence logée dans la rainure 10. A l'aide des outils de compression, on escamote le jonc 7 dans la rainure 10 puis on rapproche le flasque 3 en faisant passer le pied 15 au-dessus de la bride 11, du jonc 7 et des griffes. On plaque alors le flasque 3 contre la face axiale 4 du disque 1 en appliquant sur lui une pression axiale. Le jonc 7 s'expanse alors et sa face radialement extérieure 21 vient en appui contre la base 13. Enfin, on supprime la pression axiale exercée sur le flasque 3, et le jonc 7 est alors comprimé entre le pied 15 et la bride 11 (cette compression donne lieu aux forces axiales F1 et F2 représentées sur la figure 2). Le démontage du flasque se fait selon le processus inverse.

## Revendications

1. Dispositif de rétention axiale d'un flasque (3) de disque (1) de rotor, comportant :
un disque (1) de rotor comportant une face radiale (4) qui présente un évidement annulaire (6) délimité par plusieurs parois dont l'une est formée par la face interne d'une bride (11) qui s'étend radialement vers l'extérieur ;
un flasque annulaire (3) présentant, dans sa partie radialement intérieure, une base annulaire (13) en appui contre la paroi radialement extérieure de l'évidement (6) et un pied (15) qui s'étend radialement vers l'intérieur dans l'évidement du disque à partir de la base ; et
une bague de retenue annulaire (7) fendue disposée dans l'évidement (6) du disque de rotor, cette bague (7) ayant une face axialement externe (19) qui est en appui contre une face axialement interne (22) de la bride (11) résultant en une première force axiale (F1) ayant une direction sensiblement axiale, une face axialement interne (20) qui est en appui contre une face axialement externe (17) du pied (15) résultant en une seconde force axiale (F2) ayant une direction sensiblement axiale et un sens opposé à la première force axiale (F1), les forces axiales (F1, F2) s'appliquant selon des lignes disposées radialement de part et d'autre d'une ligne axiale (24) passant par un centre de gravité (G) de la bague de retenue, la seconde force axiale (F2) étant décalée radialement vers l'extérieur par rapport à la première force axiale (F1), et une face radialement extérieure (21) qui est en appui contre une face radialement intérieure (25) de la base (13) du flasque (3) résultant en une force radiale (F3) ayant une direction sensiblement radiale ;
**caractérisé en ce que** la face radialement extérieure (21) de la bague de retenue (7) présente une découpe annulaire (26) qui est disposée de telle sorte que la force radiale (F3) est située dans un plan (27) décalé radialement vers la face interne (20) de la bague par rapport au plan radial (28) de la bague passant par son centre de gravité (G) de façon à obtenir un équilibre mécanique des forces (F1, F2, F3) s'appliquant sur ladite bague de retenue.

2. Dispositif selon la revendication 1, **caractérisé en ce que** le plan radial (27) dans lequel est située la force radiale (F3) résultant de l'appui de la face radialement extérieure (21) de la bague de retenue (7) contre la face radialement intérieure (25) de la base (13) du flasque est disposé entre les faces axialement externe (19) et interne (20) de la bague de retenue.

3. Dispositif selon l'une quelconque revendications 1 et 2, **caractérisé en ce que** une portion radialement intérieure de la bague de retenue (7) loge dans une rainure (10) ménagée derrière la bride (11) du disque (1) de rotor.

4. Turbine de turbomachine comportant au moins un dispositif de rétention selon l'une quelconque des revendications 1 à 3.

5. Turbomachine comportant au moins un dispositif de rétention selon l'une quelconque des revendications 1 à 3.

## Claims

1. A device for axially retaining a flange (3) of a rotor disk (1), the device comprising:
a rotor disk (1) having a radial face (4) that presents an annular recess (6) defined by a plurality of walls, one of which is formed by the internal face of a rim (11) that extends radially outwards;
an annular flange (3) presenting, in its radially inner portion, an annular base (13) pressing against the radially outer wall of the recess (6), and a root (15) that extends from the base radially inwards into the recess of the disk; and
• a split annular retaining ring (7) disposed in the recess (6) of the rotor disk, the ring (7) having an axially external face (19) that bears against an axially internal face (22) of the rim (11), thereby resulting in a first axial force (F1) acting in a substantially axial direction, an axially internal face (20) that bears against an axially external face (17) of the root (15), thereby resulting in a second axial force (F2) acting in a direction that is substantially axial and opposite to the first axial force (F1), the axial forces (F1, F2) bearing along lines that are disposed radially on either side of an axial line (24) passing through the center of gravity (G) of the ring, the second axial force (F2) being offset radially outwards relative to the first axial force (F1), and a radially outer face (21) that bears against a radially inner face (25) of the base (13) of the flange (3), thereby resulting in a radial force (F3) acting in a substantially radial direction;
the device being **characterized in that** the radially outer face (21) of the retaining ring (7) presents an annular setback (26) such that the radial force (F3) is situated in a plane (27) that is radially offset towards the internal face (20) of the ring relative to a radial plane (28) passing through the center of gravity (G) of the retaining ring so as to obtain mechanical equilibrium between the forces (F1, F2, F3) acting on said retaining ring.

2. A device according to claim 1, **characterized in that** the radial plane (27) in which is situated the radial force (F3) that results from the radially outer face (21) of the retaining ring (7) bearing against the radially inner face (25) of the base (13) of the flange is located between the axially external and internal faces (19 and 20) of the retaining ring.

3. A device according to claim 1 or claim 2, **characterized in that** a radially inner portion of the retaining ring (7) is received in a groove (10) formed behind the rim (11) of the rotor disk (1).

4. A turbomachine turbine including at least one retention device according to any one of claims 1 to 3.

5. A turbomachine including at least one retention device according to any one of claims 1 to 3.

## Patentansprüche

1. Axiale Haltevorrichtung für eine Schaufeldeckplatte (3) einer Turbinenscheibe (1), umfassend:
eine Turbinenscheibe (1), umfassend eine Radialfläche (4), die eine ringförmige Aussparung (6) aufweist, die von mehreren Wänden begrenzt ist, von denen eine von der Innenseite eines Flansches (11) gebildet ist, der sich radial nach außen erstreckt;
eine ringförmige Schaufeldeckplatte (3), die in ihrem radial inneren Teil eine ringförmige Basis (13) aufweist, die an der radial äußeren Wand der Aussparung (6) anliegt, und einen Fuß (15), der sich radial nach innen in der Aussparung der Scheibe ausgehend von der Basis erstreckt; und
einen ringförmigen gespaltenen Haltering (7), der in der Aussparung (6) der Turbinenscheibe angeordnet ist, wobei dieser Ring (7) eine axial äußere Seite (19), die an einer axial inneren Seite (22) des Flansches (11) anliegt, was in einer ersten axialen Kraft (F1) mit einer im Wesentlichen axialen Richtung resultiert, eine axial innere Seite (20), die an einer axial äußeren Seite (17) des Fußes (15) anliegt, was in einer zweiten axialen Kraft (F2) mit einer im Wesentlichen axialen Richtung und einer zur ersten axialen Kraft (F1) entgegen gesetzten Richtung resultiert, wobei die axialen Kräfte (F1, F2) entlang von Linien angelegt werden, die radial beiderseits einer axialen Linie (24) angeordnet sind, die durch einen Schwerpunkt (G) des Halteringes verläuft, wobei die zweite axiale Kraft (F2) radial nach außen zur ersten axialen Kraft (F1) versetzt ist, und eine radial äußere Seite (21) aufweist, die an einer radial inneren Seite (25) der Basis (13) der Schaufeldeckplatte (3) anliegt, was in einer radialen Kraft (F3) mit einer im Wesentlichen radialen Richtung resultiert;
**dadurch gekennzeichnet, dass** die radial äußere Seite (21) des Halteringes (7) einen ringförmigen Ausschnitt (26) aufweist, der derart angeordnet ist, dass die radiale Kraft (F3) in einer Ebene (27) vorhanden ist, die radial zur Innenseite (20) des Ringes in Bezug zur Radialebene (28) des Ringes, die durch seinen Schwerpunkt (G) verläuft, versetzt ist, um ein mechanisches Gleichgewicht der Kräfte (F1, F2, F3), die an den Haltering angelegt werden, zu erhalten.

2. Vorrichtung nach Anspruch 1, **dadurch gekennzeichnet, dass** die Radialebene (27), in der sich die radiale Kraft (F3) befindet, die aus der Abstützung der radial äußeren Seite (21) des Halteringes (7) an der radial inneren Seite (25) der Basis (13) der Schaufeldeckplatte resultiert, zwischen den axial äußeren (19) und inneren (20) Seiten des Halteringes angeordnet ist.

3. Vorrichtung nach einem der Ansprüche 1 und 2, **dadurch gekennzeichnet, dass** ein radial innerer Abschnitt des Halteringes (7) in einer Nut (10) angeordnet ist, die hinter dem Flansch (11) der Turbinenscheibe (1) vorgesehen ist.

4. Turbine einer Turbomaschine, umfassend mindestens eine Haltevorrichtung nach einem der Ansprüche 1 bis 3.

5. Turbomaschine, umfassend mindestens eine Haltevorrichtung nach einem der Ansprüche 1 bis 3.
